# FASCICULE DE BREVET EUROPEEN

(11) **EP 0 006 391 B1**
(45) Date de publication et mention de la délivrance du brevet: **16.11.1983**
(21) Numéro de dépôt: 79400411.9
(22) Date de dépôt: 20.06.1979
(51) Int. Cl.: H01Q 19/18

(54) **Système d'alimentation périscopique pour antenne bi-gamme**
Periskopisches Speisesystem für in zwei Frequenzbereichen arbeitende Antenne
Periscopic feed system for two-band antenna

(30) Priorité: 20.06.1978 FR 7818408
(43) Date de publication de la demande: 09.01.1980
(73) Titulaire: THOMSON-CSF, 75008 Paris (FR)
(72) Inventeur: Aubry, Claude, F-75360 Paris Cedex 08 (FR); Renaud, Daniel, F-75360 Paris Cedex 08 (FR)
(74) Mandataire: Benoit, Monique

## Description

La présente invention a trait à un système d'alimentation périscopique pour antenne bi-gamme.

Une application privilégiée se trouve dans l'utilisation de deux gammes de fréquences sur une antenne à réutilisation de fréquence par polarisations orthogonales.

On sait, d'une part, que les antennes à réutilisation de fréquence par polarisations orthogonales sont des antennes opérant simultanément et indépendamment avec deux polarisations orthogonales. Elles comprennent un système de réflecteurs, de type Cassegrain par exemple, un dispositif d'alimentation comportant une source primaire et un périscope assurant la transmission du faisceau d'onde de la source aux réflecteurs et comportant quatre miroirs dont les courbures déterminent la réutilisation de fréquence. On appelle système d'alimentation périscopique l'ensemble du dispositif d'alimentation et du périscope.

Le système de réflecteurs est mobile suivant deux axes perpendiculaires. On se sert dans la suite de cette description des axes site et azimut, repérés sur la figure 1, qui représente le cas classique d'une antenne mono-gamme, respectivement par les lettres EL et AZ.

Dans l'exemple représenté figure 1, le dispositif d'alimentation comprend une source primaire 1 fixe du type cornet corrugué, placée sur l'axe AZ. Le périscope comporte un bâti 2, mobile autour de cet axe AZ, et quatre miroirs 3, 4, 5, 6, les miroirs 3 et 6 ou 4 et 6 étant plans et les miroirs 4 et 5 ou 3 et 5 respectivement étant focalisants (paraboloïde ou ellipsoïde). Le faisceau d'ondes hyperfréquence se réfléchit successivement sur les miroirs 3, 4, 5 et 6 qu'on appelle respectivement premier, deuxième, troisième et quatrième miroir du périscope.

La disposition de ces miroirs dans le périscope est bien connue pour les antennes à réutilisation de fréquence. On rappelle néanmoins que le premier miroir 3 est centré sur l'axe azimut, que les miroirs 3, 4, 5 sont solidaires du bâti 2 et donc mobiles autour de l'axe azimut, tandis que le quatrième miroir 6 est solidaire du système de réflecteurs, comportant un réflecteur principal 7 et un réflecteur secondaire 8, et donc mobile autour de l'axe azimut mais aussi autbur de l'axe site. Ce quatrième miroir 6 est centré sur l'intersection des axes azimut et site.

On sait, d'autre part, que dans le domaine des télécommunications spatiales, il est intéressant d'utiliser une même antenne à réutilisation de fréquence pour deux gammes de fréquence et non plus pour une seule. En particulier il est intéressant d'adjoindre une seconde gamme de fréquences plus élevées à l'antenne mono-gamme décrite plus haut. Cette seconde gamme est appelée gamme haute par opposition à la gamme de fréquence du fonctionnement initial, appelée gamme basse. Dans un exemple de réalisation, la gamme basse est de 4 à 6 GHz et la gamme haute de 11 à 14 GHz. On recherche donc un minimum de transformation de l'antenne mono-gamme décrite plus haut qui permette le double fonctionnement.

Pour ce faire il est nécessaire, dans tous les cas, d'adjoindre à l'antenne un second dispositif d'alimentation qui émette les ondes de la gamme haute. Or il est impossible de placer deux cornets sur l'axe azimut de l'antenne, comme c'est le cas pour le cornet 1 de la figure 1, l'un faisant forcément écran pour l'autre. Si toutefois on voulait conserver cette position coaxiale des cornets, il est nécessaire de prévoir deux miroirs supplémentaires de renvoi comme on peut le voir sur la citation FR-A 2 281 660, ce qui ajouterait à la complexité mécanique du système. Un autre positionnement respectif des deux dispositifs d'alimentation et du périscope doit donc être adopté.

Selon une réalisation de l'art antérieur, schématisée sur la figure 2, le périscope 60 reste inchangé à l'exception du premier miroir plan 3 qu'on remplace par un miroir dichroïque 30. Ce miroir dichroïque est un dispositif qui est transparent pour une gamme et réfléchissant pour une autre et qui permet ainsi de recombiner deux faisceaux émis séparemment en un seul. Inversement il permet aussi de les séparer. Il existe des structures connues pour ce type de miroir :
- une structure en grilles parallèles à mailles rectangulaires de fils métalliques ou de bandes imprimées sur support très mince de type mylar,
- une structure en grilles métalliques parallèles percées de fentes en croix,
- un réseau de guides d'ondes à la coupure pour une gamme de fréquence et passant pour l'autre,
- un miroir diélectrique.

Une réalisation particulière de la première des structures mentionnées est décrite dans un article intitulé « A Quasi-Optical Polarization-Inde- pendant Diplexer... paru dans la revue IEEE de novembre 1976, pages 780-785.

Un miroir diélectrique est décrit dans un document japonais de Koyama « A wide band dielec- tric filter for the antenna and feed system for the 4-6 GHz, 17-30 GHz domestic satellite communication system paru dans « The Summaries of papers of International Symposium on Antennas and Propagation, September 1-3, 1971, SENDAI, Japon.

Le système de réflecteurs 7 et 8 de la figure 2 reste inchangé car on conserve l'exemple de l'antenne Cassegrain considéré plus haut.

On a deux dispositifs d'alimentation respectivement gamme basse 40 et gamme haute 50 : celui de la gamme basse reste identique à celui de l'antenne mono-gamme, le miroir dichroïque 30 jouant pour lui le même rôle que le miroir plan 3 de la figure 1 ; c'est une source primaire, par exemple un cornet corrugué 1, située sur l'axe azimut. Le miroir dichroïque 30 est un miroir « passe haut dont la fréquence de coupure est telle qu'il réfléchit les ondes émises par le cornet 7. Ces ondes suivent donc un chemin identique à celui que suivent les ondes dans l'antenne mono-gamme.

Le dispositif d'alimentation 50 de la gamme haute comporte une source primaire 10 et un miroir focalisant 9. La source primaire 10, par exemple un cornet corrugué est parallèle à l'axe azimut, dirigé vers le haut. Le miroir 9 est situé de telle sorte que le faisceau d'ondes de la gamme haute qu'il réfléchit est dirigé vers le miroir dichroïque 30 et se superpose au faisceau réfléchi de la gamme basse au-delà de ce miroir.

En jouant sur les distances respectives de la source 10, du miroir focalisant 9 et du miroir dichroïque 30, ainsi que sur la courbure du miroir 9, on obtient dans la région quasi-commune aux deux gammes où est disposé le miroir dichroïque 30, une concentration du champ en même temps qu'une surface d'onde plane pour la gamme haute. Ces conditions sont également réalisées de façon analogue pour la gamme basse.

Ces moyens étant réunis, la pureté de la polarisation est obtenue, comme dans l'antenne mono-gamme, par compensation entre les polarisations croisées créées par chacun des deux miroirs focalisants 4 et 5. Il suffit que les régions centrales de ces miroirs soient réalisées avec une précision accrue pour obtenir le même effet pour la gamme haute que pour la gamme basse.

On voit, sur la figure 2, que lorsque le périscope 60 effectue une rotation autour de l'axe azimut, il est nécessaire que le dispositif d'alimentation 50 de la gamme haute effectue la même rotation ; ce dispositif 50 est donc lié mécaniquement au périscope 60 et la source primaire 10 est mobile. Un des inconvénients majeurs présenté par cette réalisation de l'art réalisation de l'art antérieur réside dans la mobilité de cette source ; en effet, comme elle doit être elle-même alimentée par un guide d'onde non représenté sur la figure, la réalisation de ce dernier conduit à des solutions complexes et onéreuses.

Suivant l'invention, on veut définir une antenne bi-gamme du genre décrit précédemment mais qui soit exempte des inconvénients signalés. Un objet de l'invention est un réarrangement des sources primaires et des miroirs, exécuté de façon telle que les sources sont fixes ainsi que le miroir permettant de superposer ou de séparer des ondes issues des deux sources, avec conservation de la pureté de la polarisation.

Selon l'invention le système d'alimentation pour antenne bi-gamme à réutilisation de fréquence et conservation de la pureté de polarisation, comportant un réflecteur de type Cassegrain mobile autour d'un axe d'azimut et d'un axe de site, un périscope comprenant au moins quatre miroirs, un miroir dichroïque centré sur l'axe d'azimut et deux sources d'excitation dans des gammes de fréquences, respectivement hautes et basses, alimentant l'antenne par son périscope par l'intermédiaire du miroir dichroïque, est caractérisé en ce que les sources d'excitation sont fixes et que le miroir dichroïque est fixe et placé sous le périscope.

D'autres avantages et caractéristiques d'un mode particulier de réalisation de l'invention apparaîtront au cours de la description qui suit d'un exemple de cette réalisation donné à l'aide des figures qui représentent :
la figure 1, la visualisation schématique d'une antenne mono-gamme et de son système d'alimentation périscopique,
la figure 2, le schéma d'un exemple de réalisation de l'art antérieur d'une antenne bi-gamme comportant un système d'alimentation périscopique,
la figure 3, le schéma d'un exemple de réalisation d'un système d'alimentation périscopique pour une antenne bi-gamme suivant l'invention.

On reconnaît sur la figure 3 un périscope 60 à quatre miroirs 3, 4, 5 et 6, semblables à celui de l'antenne mono-gamme de la figure 1. Ce périscope alimente un système de réflecteur du type Cassegrain non représenté sur la figure.

Sous le périscope se trouve un dispositif séparateur, fixe, sous la forme d'un miroir dichroïque 30. Ce miroir est centré sur l'axe azimut AZ et parallèle au premier miroir 3 du périscope ; il assure à l'émission la recombinaison des deux faisceaux d'ondes émis par deux dispositifs d'alimentation respectivement gamme basse 40 et gamme haute 50 et leur séparation à la réception.

Ce type de miroir fonctionne toujours mieux à la réflexion qu'à la transmission, si bien qu'il privilégie une gamme par rapport à l'autre. Dans ce cas des télécommunications spatiales, la gamme à privilégier est la gamme basse. Dans l'exemple de réalisation décrit, le miroir dichroïque 30 est donc du type « passe-haut », c'est-à-dire qu'il est transparent pour la gamme haute et réfléchissant pour la gamme basse.

Le dispositif 50 d'excitation de la gamme haute envoie un train d'onde selon l'axe fixe AZ ; ce train d'onde traverse le miroir 30 et continue son chemin selon l'axe AZ vers le miroir 3.

Ce dispositif d'excitation 50 comprend une source primaire par exemple un cornet corrugué 10, alimenté par un guide d'onde non représenté sur la figure, et un certain nombre de miroirs. Dans le cas représenté sur la figure, il comprend un cornet corrugué 10 et un miroir focalisant 11. Le cornet 10 est situé parallèlement à l'axe EL ; le miroir 11 a son centre sur l'axe AZ et a pour normale en ce point une parallèle à la première bissectrice du repère (EL-AZ), de façon que le faisceau d'onde réfléchi par ce miroir ait pour direction de propagation l'axe AZ. La courbure du miroir 11 et les distances respectives de ce miroir, du cornet 10 et du miroir dichroïque 30 sont telles que l'on a une concentration du champ en même temps qu'une surface d'onde plane au niveau'de ce miroir dichroïque.

Le dispositif 40 d'excitation de la gamme basse envoie un train d'onde selon une direction telle qu'après réflexion sur le miroir 30, le faisceau réfléchi se propage selon l'axe AZ, se superposant alors au faisceau de la gamme haute. A cet effet, le train d'onde émis par le dispositif 40 est donc réparti autour d'un axe AA' parallèle à l'axe EL et passant par le centre du miroir dichroïque 30.

Ce dispositif d'excitation 40 comprend dans le cas particuliér de la figure 3, une source primaire, en l'occurrence, un cornet corrugué 1 alimenté par un guide d'onde non représenté sur la figure, et deux miroirs focalisants 12 et 13. Le miroir 13 est centré sur l'axe AA'. Le miroir 12 est centré sur une parallèle à l'axe azimut passant par le centre du miroir 13. Ces miroirs 12 et 13 sont de plus tels qu'ils compensent la polarisation croisée qui risque de se produire lors de la transmission des signaux et qui engendre alors une intermodulation préjudiciable. Le cornet corrugué a pour axe de symétrie et donc pour direction moyenne de rayonnement un axe parallèle à l'axe élévation et passant par le centre du miroir 12.

L'ensemble de ce dispositif d'excitation de la gamme basse est décrit dans le cas où son plan de symétrie est vertical. En faisant subir une rotation autour de l'axe AA' à ce dispositif, on peut, sans inconvénient, rendre ce plan horizontal.

Les paramètres géométriques (distance, courbure des miroirs focalisants) des deux dispositifs d'excitation ainsi que les distances du miroir dichroïque 30 à chacun de ces deux dispositifs d'excitation et au premier miroir du périscope sont déterminés selon les principes, bien connus dans l'art antérieur, des systèmes d'alimentation périscopique d'antenne à réutilisation de fréquence. On rappelle que ces paramètres sont . choisis de telle façon que d'une part, dans la région où est disposé le miroir dichroïque 30, on observe pour chacune des deux gammes à la fois une concentration du champ et une surface d'onde plane, et que d'autre part la structure du champ au niveau du miroir dichroïque à l'émission reproduit celle issue du périscope à la réception, ceci permettant d'effectuer la synthèse du champ obtenu à la réception comme à l'émission.

Un système d'alimentation périscopique tel que décrit précédemment permet donc la transformation d'une antenne à fonctionnement mono-gamme en une antenne à fonctionnement bi-gamme et ceci sans modification de la structure de base du périscope proprement dit avec la novation toutefois de disposer le miroir dichroïque à l'extérieur du périscope et le rendre fixe et de rendre fixe également chacun des dispositifs d'excitation.

Une application privilégiée se trouve dans le domaine des télécommunications spatiales où la gamme basse couvre par exemple des fréquences allant de 3,7 à 6,4 GHz et la gamme haute de 11 à 14,5 GHz. Dans ce domaine la gamme utilisée par les antennes classiques mono-gamme correspond à ce que l'on a appelé gamme basse ; c'est donc sur elle que pèsent dans une antenne bi-gamme les normes les plus sévères ; le dispositif d'excitation 40 adopté dans la description qui précède permet comme cela a été dit, grâce à la compensation de polarisation qu'il procure par l'utilisation des deux miroirs focalisants 12 et 13 de conserver la pureté de polarisation du périscope commun pour cette gamme de fréquence. Un même dispositif d'excitation à deux miroirs focalisants pourrait être aussi utilisé pour la gamme haute au cas où les normes exigées seraient aussi sévères que pour la gamme basse.

## Revendications

1. Système d'alimentation pour antenne bi-gamme à réutilisation de fréquence et conservation de la pureté de polarisation, comportant un réflecteur de type Cassegrain (7, 8) mobile autour d'un axe d'azimut (AZ) et d'un axe de site (EL), un périscope (60) comprenant au moins quatre miroirs (3-6), un miroir dichroïque (30) centré sur l'axe d'azimut (AZ) et deux sources d'excitation dans des gammes de fréquences, respectivement hautes (50) et basses (40), alimentant l'antenne par son périscope par l'intermédiaire du miroir dichroïque, caractérisé en ce que les sources d'excitation (40, 50) sont fixes et que le miroir dichroïque (30) est fixe et placé sous le périscope (60).

2. Système d'alimentation périscopique selon la revendication 1, caractérisé par le fait que le dispositif d'excitation (50) dans la gamme haute pour lequel le miroir dichroïque (30) est transparent émet un train d'onde suivant l'axe azimut et que le dispositif d'excitation (40) dans la gamme basse pour lequel le miroir dichroïque (30) est réfléchissant émet un train d'onde suivant un axe (AA') parallèle à l'axe site (EL) et passant par le centre de ce miroir dichroïque (30).

3. Système d'alimentation périscopique selon l'une des revendications 1 et 2, caractérisé en ce que le dispositif d'excitation (40) de la gamme basse comporte une source primaire (1) et un dispositif de conservation de la pureté de polarisation constitué par deux miroirs focalisants (12 et 13).

4. Système d'alimentation périscopique selon la revendication 3, caractérisé en ce que la source primaire (1) est un cornet corrugué ayant pour axe de symétrie et pour direction moyenne de propagation un axe parallèle à l'axe de site (EL) et passant par le centre de l'un (12) des deux miroirs focalisants.

5. Système d'alimentation périscopique selon la revendication 2, caractérisé en ce que le dispositif d'excitation (50) de la gamme haute comporte une source primaire (10) et un miroir focalisant (11) centré sur l'axe d'azimut (AZ).

6. Système d'alimentation périscopique selon la revendication 5, caractérisé en ce que la source primaire (10) est un cornet corrugué ayant pour axe de symétrie un axe parallèle à l'axe de site (EL) et passant par le centre du miroir focalisant (11).

## Claims

1. A double range antenna feed system which permits the frequency reuse and the conservation of the polarization purity, comprising a Cassegrain-type reflector (7, 8) which is movable around an azimut axis (AZ) and an elevation axis (EL), a periscope (60) with four mirrors (3 to 6), a semi-transparent mirror (30) centered on the azimut axis, and two excitation sources (50 and 40 respectively) for the high and the low frequency range, these sources feeding the antenna via its periscope and the semi-transparent mirror, characterized in that the excitation sources (40, 50) are fixed and that the semi-transparent mirror (30) is fixed and is placed underneath the periscope (60).

2. A periscopic feed system according to claim 1, characterized in that the excitation device (50) for the higher range for which the semi-transparent mirror (30) is transparent, sends out a wave train along the azimut axis, and that the excitation device (40) for the lower range for which the semi-transparent mirror (30) is a reflector, sends out a wave train along an axis (AA') which is parallel to the elevation axis (EL) and which passes through the center of said semi-transparent mirror (30).

3. A periscopic feed system according to one of the claims 1 and 2, characterized in that the excitation device (40) for the lower range comprises a primary source (1) and a device for conserving the polarization purity constituted by two focussing mirrors (12 and 13).

4. A periscopic feed system according to claim 3, characterized in that the primary source (1) is constituted by a corrugated horn, the symmetry axis and the mean propagation direction of which are parallel to the elevation axis (EL) and pass through the center of one of the focussing mirrors (12).

5. A periscopic feed system according to claim 2, characterized in that the excitation device (50) for the higher range comprises a primary source (10) and a focussing mirror (11) which is centered on the azimut axis (AZ).

6. A periscopic feed system according to claim 5, characterized in that the primary source (10) is a corrugated horn having a symmetry axis which is parallel to the elevation axis (EL) and passes through the center of the focussing mirror (11).

## Patentansprüche

1. Speisesystem für eine Antenne mit zwei Frequenzbereichen und mit Bewahrung der Polarisationsreinheit, mit einem Reflektor (7, 8) vom Cassegrain-Typ, der um eine Azimutachse (AZ) und eine Elevationsachse (EL) beweglich ist, mit einem vier Spiegel (3-6) enthaltenden Periskop (60), mit einem halbtransparenten Spiegel (30), der auf die Azimutachse (AZ) zentriert ist, und mit zwei Erregungsquellen (50 bzw. 40) für den oberen und den unteren Frequenzbereich, die die Antenne über ihr Periskop und den halbtransparenten Spiegel speisen, dadurch gekennzeichnet, daß die Erregungsquellen (40, 50) ortsfest angeordnet sind und daß der halbtransparente Spiegel ortsfest und unter dem Periskop angebracht ist.

2. Periskopisches Speisesystem nach Anspruch 1, dadurch gekennzeichnet, daß die Erregungsvorrichtung (50) für den oberen Frequenzbereich, in dem der halbtransparente Spiegel (30) durchlässig ist, einen Wellenzug entlang der Azimutachse aussendet und daß die Erregungsvorrichtung (40) für den unteren Frequenzbereich, in dem der halbtransparente Spiegel reflektiert, einen Wellenzug entlang einer Achse (AA') aussendet, die parallel zur Elevationsachse (EL) und durch das Zentrum dieses halbtransparenten Spiegels (30) verläuft.

3. Periskopisches Speisesystem nach einem der Ansprüche 1 und 2, dadurch gekennzeichnet, daß die Erregungsvorrichtung für den unteren Frequenzbereich eine Primärquelle (1) und eine Vorrichtung zur Bewahrung der Polarisationsreinheit, bestehend aus zwei Brennspiegeln (12 und 13), enthält.

4. Periskopisches Speisesystem nach Anspruch 3, dadurch gekennzeichnet, daß die Primärquelle (1) ein gewelltes Horn ist, dessen Symmetrieachse und mittlere Ausbreitungsrichtung parallel zur Elevationsachse (EL) und durch das Zentrum eines der Brennspiegel (12) verlaufen.

5. Periskopisches Speisesystem nach Anspruch 2, dadurch gekennzeichnet, daß die Erregungsvorrichtung (50) für den oberen Frequenzbereich eine Primärquelle (10) und einen auf die Azimutachse (AZ) zentrierten Brennspiegel (11) enthält.

6. Periskopisches Speisesystem nach Anspruch 5, dadurch gekennzeichnet, daß die primärquelle (10) ein gewelltes Horn ist, dessen Symmetrieachse parallel zur Elevationsachse (EL) und durch das Zentrum des Brennspiegels (11) verläuft.
